# EUROPÄISCHE PATENTSCHRIFT

(11) **EP 0 386 307 B1**
(45) Veröffentlichungstag und Bekanntmachung des Hinweises auf die Patenterteilung: **22.12.1993**
(21) Anmeldenummer: 89113116.1
(22) Anmeldetag: 18.07.1989
(51) Int. Cl.: E01H 5/09

(54) **Schneefräse**
Snow Plow
Chasse-neige

(30) Priorität: 07.03.1989 DE 8902741 U
(43) Veröffentlichungstag der Anmeldung: 12.09.1990
(73) Patentinhaber: Rieger, Roland, D-79736 Rickenbach (DE)
(72) Erfinder: Frohm, Georg, Dr. jur., D-7822 Ober-Ibach (DE)

(56) Entgegenhaltungen:
- GB-A- 268 504
- US-A- 4 062 135
- US-A- 4 397 088

## Beschreibung

Die Erfindung betrifft eine Schneefräse mit einem Fahrgestell, das wenigstens zwei seitliche Traktionsräder aufweist, sowie an der Frontseite eine Fräseinrichtung und zu deren gemeinsamen Antrieb ein mit einem Verzweigungsgetriebe und einem Antriebsmotor ausgebildetes Triebwerk.

Zum Schneeräumen in Industriearealen, Wohnbezirken oder Hotelanlagen bzw. im Bereich von Schulen, Krankenhäusern, Parkplätzen oder auch von Fußgänger- und Verkehrswegen etc haben sich motorgetriebene Schneefräsen beim Winterräumeinsatz bewährt, wobei in steigender Zahl kleine, von Hand führbare Einheiten zum Einsatz kommen, die beim Stand der Technik zufriedenstellend arbeiten, preisgünstig im Handel erhältlich und bei der Räumarbeit problemlos bedienbar sind.

Schneefräsen der genannten und der Erfindung zugrunde liegenden Art sind beispielsweise aus einer öffentlichen Druckschrift, dem Katalog der Firma "ARIENS"/Deutschland, Motorgeräte für die Garten- und Grundstückspflege GmbH, Westerberg 18, 3221 Winzenburg, sowie dem zugehörigen "Handbuch für den Eigentümer" PART No. 24546, printed in U.S.A. 9-82, bekannt.

Derartige Schneefräsen, entsprechend der in o. a. Druckschrift abgebildeten und erläuterten Art,sind üblicherweise mit einem sogenannten "Verbrennungsmotor", d. h. mit einer Brennkraftmaschine als Antriebsaggregat ausgestattet, wie dies auch die US-A-4 062 135 zeigt.

Von Nachteil ist hierbei, daß z. B. der Auspuff und dessen angrenzenden Teile sehr heiß werden, weshalb der das Gerät Bedienende gemäß Anweisung in der o. g. Bedienungsanweisung eine Berührung dieser Elemente beim Betrieb des Gerätes vermeiden muß.

Besonders nachteilig ist darüberhinaus ein trotz Einsatz eines Schalldämpfers hoher Geräuschpegel mit einer subjektiv unangenehmen Frequenz.

Weiterhin können durch die Kolben-Brennkraftmaschine Vibrationen verursacht werden, die den Betrieb der Schneefräse empfindlich stören oder eine Unterbrechung desselben erforderlich machen.

Weitere Gefahren stellen nach den Angaben der o. g. Bedienungsanweisung für den Benutzer bzw. Betreiber der brennkraftgetriebenen Schneefräse die gesundheitsgefährdenden Abgase dar. Diese sind u. a. krebserregend.
Auch soll der Bedienende darauf achten, daß die Maschine bei der Schneeräumarbeit nicht überlastet wird. Dabei könnte das Antriebsaggregat "abgewürgt" werden und hierdurch die Brennkraftmaschine Schaden erleiden.

Bei dieser muß darüberhinaus von Zeit zu Zeit in der Kurbelwanne ein Ölwechsel vorgenommen werden. Und schließlich muß feuergefährlicher Kraftstoff beschafft und in einem Abstellraum bevorratet werden. Dies stellt ein Brandrisiko dar und erfordert besondere Vorsichtsmaßnahmen.

Weil eine Schneefräse witterungs- und saisonbedingt pro Jahr nur kurzfristig bei überwiegend langen Stillstandszeiten benutzt wird, können sich hierdurch beim Otto- oder Dieselmotor für die Wartung und Inbetriebnahme nach längerem Stillstand Probleme, insbesondere beim Anlassen, ergeben.

Aus der US-A-4 397 088 ist ein handführbarer Rasentrimmer bekannt. Es handelt sich bei diesem um einen kleinen, als leichtgewichtig bezeichneten Apparat zum Rasentrimmen ebenso wie zum Schneefegen vor der Haustür. Zum Führen besitzt der Apparat einen Stiel, der für den Transport zerlegbar bzw. abnehmbar ist. Im Vergleich mit einer Schneefräse, wie sie z. B. die vorerwähnte US-A-4 062 135 zeigt, fehlen diesem Apparat die funktionswesentlichen Elemente einer Schneefräse, nämlich ein Traktionsfahrgestell mit Traktionsrädern, es fehlt an der Frontseite eine Fräseinrichtung mit Werkzeugen zum Abtragen einer Schneekruste vom Boden und es fehlen die für einen Fräsvorgang unerlässlichen Mittel zur Herstellung eines definierten Verhältnisses von Schnittgeschwindigkeit und Vorschub beim Abtragen des zu fräsenden Materials. Es handelt sich demnach nicht um eine Schneefräse im Sinne des Erfindungsgegenstandes, sondern um ein Handgerät wie Rasenschneider, Rasentrimmer oder dergleichen kleine, leichtgewichtige Apparate, die seit langem u. a. mit Elektro-Antrieben bekannt sind, ohne daß sich hieraus eine Anregung für die Fachwelt ergeben hätte, auch echte Schneefräsen mit solchen E-Antrieben auszustatten.

Aus der GB-A-268 504 ist ebenfalls nur ein kleines Handgerät zur Rasen- oder Gartenarbeit bekannt, dessen Antrieb durch einen E-Motor erfolgt. Diesem wird ein stromführendes Kabel über einen Arm bzw. Ausleger mit Drehgelenk zugeführt. Dieser Arm ist vergleichsweise niedrig und im unteren Bereich starr am Gerät mittels Stützen befestigt. Er weist ein gebogenes Ende mit einem Drehgelenk auf, das vom Bedienenden bei Richtungsänderung des Gerätes von Hand in die neue Richtung zu drehen und zu arretieren ist. Diese Handhabung ist äußerst umständlich und erfordert ein Stillsetzen des Gerätes. Diese störende Betriebsweise ist aber erforderlich, weil das Eigengewicht des Gerätes relativ zum Zug des Kabels ein so hohes Moment ausübt, daß das Gerät zum Umfallen neigt.

Der Erfindung liegt die Aufgabe zugrunde, die vorgenannten Schwierigkeiten und technischen Grenzen zu überwinden und eine Schneefräse mit einem verbesserten und vereinfachten Antriebsaggregat anzugeben, welches besonders geräuscharm bzw. äußerst leise arbeitet, weitgehend wartungsfrei ist, auch nach längeren Stillstandszeiten keine Anlaßschwierigkeiten verursacht, unkompliziert in der Bedienung ist und darüberhinaus bei möglichst geringem Einbauvolumen für eine Integrierung mit dem übrigen Maschinenkonzept einer Schneefräse optimale Voraussetzungen besitzt, keine schädlichen Abgase produziert, preisgünstig beschaffbar ist und nicht zuletzt ein möglichst günstiges Leistungsgewicht aufweist.

Die Lösung der Aufgabe gelingt mit der Erfindung bei einer Schneefräse der eingangs genannten Art durch deren Ausbildung entsprechend den im kennzeichenden Teil von Anspruch 1 angegebenen Merkmalen.

Mit großem Vorteil vermeidet eine in Abkehr vom Stand der Technik mit einem mit zwei Drehzahlbereichen ausgebildeten, polumschaltbaren Elektromotor ausgerüstete Schneefräse mit einem über eine Schalteinrichtung angeschlossenen Schleppkabel, an deren Fahrgestell eine Kabelzuführungseinrichtung mit einem teleskopierbar längenveränderlichen Kabelmast angeordnet ist, über dessen oberes freies Ende das Schleppkabel durch einen biegsamen Schuh geführt ist und welcher über ein als Spiralfeder ausgebildetes flexibles Element nach unterschiedlichen Richtungen hin aus der Vertikalen zur Seite neigbar mit dem Fahrgestell verbunden ist, die vorgenannten Nachteile einer brennkraftmaschinengetriebenen Schneefräse.
Es wird das Motorgeräusch mit seinen unangenehmen Frequenzen vermieden, ebenfalls schädliche Abgase oder heiße Teile, und die Anlaßschwierigkeiten, insbesondere nach längeren Stillstandszeiten, werden problemlos überwunden. Dabei weist der E-Motor im Vergleich zu einer Brennkraftmaschine gleicher Leistung ein wesentlich günstigeres Leistungsgewicht und Bauvolumen auf.

Infolge dieser günstigen Eigenschaften eignet sich ein E-Motor sehr vorteilhaft zur problemlosen Integration des Maschinenkonzeptes einer Schneefräse, sei es bei einer Neukonstruktion oder auch bei einer Umrüstung einer vorhandenen Schneefräse vom Brennkraftmaschinenantrieb zum Elektromotor-Antrieb.

Ein weiterer Vorteil eines E-Motors, insbesondere in der Ausführung als Kurzschlußläufer, ist seine Vertäglichkeit gegenüber kurzfristigen Überlastungsspitzen.

Schließlich sind Motoren der infrage kommenden Kategorie als Standard-E-Motoren international genormt und infolgedessen praktisch überall auf der Welt preisgünstig beschaffbar.

Mithin erfüllt eine mit einem E-Motor nach der Erfindung ausgerüstete Schneefräse in überraschend glücklicher und unkomplizierter Weise die vorgenannten Voraussetzungen zur Lösung der Aufgabenstellung.

Dabei ist die Energiezuführung durch ein entsprechend einer Motorleistungsstufe zwischen 10 und 15 KW dimensioniertes Schleppkabel innerhalb eines sinnvoll begrenzten Aktionsbereiches der Schneefräse z. B. innerhalb einer geschlossenen Wohnsiedlung oder eines Krankenhausbereichs bzw. einer Hotelanlage unproblematisch, wenn nach der Lehre der Erfindung dieses Kabel über einen am Fahrgestell aufgerichteten Kabelmast zugeführt ist. Dies hat nämlich den Vorteil, daß eine Behinderung der Fräsarbeit im nassen Schnee bzw. eine Gefährdung bzw. Beschädigung des Kabels durch das Fräswerkzeug mit Sicherheit vermieden wird. Vorteilhaft wird hierdurch eine Unfallgefährdung des Bedienenden, z. B. durch Kurzschluß im nassen Schnee, mit absoluter Sicherheit ausgeschlossen.

Insofern ist die mit der Erfindung vorgeschlagene Anordnung und Ausgestaltung eines Kabelmastes als Kabelträger am Fahrgestell der Schneefräse bei deren Elektroantrieb von erfindungswesentlicher Bedeutung.

Der als Antriebsaggregat vorgesehene E-Motor kann vorzugsweise als handelsüblicher Drehstrommotor bzw. polumschaltbar mit wenigstens zwei Drehzahlbereichen ausgebildet sein.

Ein derartiger handelsüblicher E-Motor ist vorteilhaft robust und er verträgt bei gleichförmiger Drehzahl unterschiedliche Drehmomente bzw. Leistungsanforderungen bis hin zu Überlastungsspitzen.

Mit Vorteil ist der Kabelmast über ein flexibles Element nach allen möglichen, unterschiedlichen Richtungen hin aus der im wesentlichen ursprünglich vertikalen Anordnungsposition zur Seite neigbar und dadurch mit dem Fahrgestell fest und doch flexibel verbunden.

Hierdurch werden Schwierigkeiten vermieden, die sich beispielsweise beim Unterfahren der Schneefräse von Hindernissen wie Bäumen oder Gebäudeteilen etc. ergeben könnten.

Das flexible Element kann zum Beispiel bevorzugt eine starke Spiralfeder sein.

Eine Ausgestaltung der Erfindung schlägt vor, daß der Kabelmast aus wenigstens zwei Teilen besteht, die zusammenfügbar bzw. teleskopiend ein- oder ausziehbar sind, wodurch der Kabelmast in seiner Länge bzw. Höhe den jeweiligen Gegebenheiten vor Ort angepaßt werden kann.

Die Erfindung wird in einer schematischen Zeichnung in einer bevorzugten Ausführungsform gezeigt, wobei aus der Figur weitere vorteilhafte Einzelheiten der Erfindung erkennbar sind.

Die Figur zeigt eine Schneefräse (20) mit einem Fahrgestell (4). Dieses weist zwei seitliche Traktionsräder (8) auf. Vielfach ist es zweckmäßig, diese Räder (8) mit Schneeketten zu belegen, um einen kräftigen Vorschub der Schneefräse (20) auch bei eisglatten Bodenverhältnissen zu gewährleisten.

Das Fahrgestell (4) weist an seiner Frontseite eine Fräseinrichtung (9) auf. Diese ist dem Fachmann soweit geläufig, daß eine eingehende Funktionsbeschreibung sich erübrigt.

Sie besteht im wesentlichen aus einer gegenläufigen Doppel-Frässchnecke, welche losgefräste Schneemassen in das Gehäuse eines Hochgeschwindigkeitsimpellers fördert, welcher den Schnee durch einen schwenkbaren Auswurfkamin (15) zur Seite auswirft.

Zur Führung der Schneefräse (20) durch eine Bedienungsperson ist das Bedienungsgestänge (12) vorgesehen.
Wie vorgängig dargelegt, sind Schneefräsen der genannten Art gemäß der in der Figur gezeigten und mit der Hinweisziffer (10) bezeichneten Art üblicherweise mit einem Antriebsaggregat mit einem Benzin- oder Dieselmotor (16) ausgestattet.

Ein wesentlicher Grund hierfür ist das Bestreben nach einem Betrieb ohne die Abhängigkeit von einer Energie-Fremdeinspeisung und infolgedessen mit einem quasi-unbegrenzten Aktionsradius und damit die Möglichkeit der Räumung längerer Wegstrecken.

Im Gegensatz zu diesen Überlegungen werden aber Schneefräsen sehr häufig nur zum Räumen räumlich begrenzter Strecken wie beispielsweise im Bereich von Wohnkomplexen, Hotelanlagen, Krankenhäusern, Schulen, Parkplätzen und dergleichen Örtlichkeiten zum Schneeräumen eingesetzt.

Hierfür ist dann ein unbegrenzter Aktionsradius nicht erforderlich. Dagegen aber fallen bei solchen Einsätzen die vorgenannten Nachteile eines mit einer Brennkraftmaschine betriebenen Gerätes besonders nachteilig ins Gewicht.

Es sind dies vor allem die Lärmbelästigung der Anwohner, Schüler oder Kranken sowie die Abgasemissionen, sowie das Erfordernis, die Arbeit einem geschulten Bedienungsmann überlassen zu müssen. Dazu kommen noch die rein betrieblichen Nachteile durch das Erfordernis einer fachlich qualifizierten, intensiven Wartung und/oder Startschwierigkeiten etc.

Alle diese Nachteile werden mit der Erfindung überwunden, wenn erfindungsgemäß zum Antrieb der Schneefräse (20) ein Elektromotor (1) vorgesehen ist.

Wie die vergleichende Darstellung in der Figur zeigt, ist der E-Motor (1) als Antriebsaggregat der Schneefräse (20) wesentlich kleiner im Bauumfang und auch kompakter als die gleichstarke Brennkraftmaschine (16). Infolgedessen läßt sich der E-Motor (1) problemlos mit dem Fahrgestell (4) und dem Verzweigungsgetriebe der Schneefräse (20) integrieren und zusammenbauen.

Vorzugsweise wird hierfür als Antriebsaggregat ein Drehstrommotor verwendet. Ein solcher hat besondere Vorteile, weil er robust, wartungsfrei im Betrieb, ohne Schaden zu nehmen kurzzeitig erheblich überlastbar und dazu international genormt ist. Darüberhinaus weist ein solcher E-Motor ein - im Vergleich zur gleichstarken Brennkraftmaschine - wesentlich günstigeres Leistungsgewicht sowie ein wesentlich günstigeres, sehr vorteilhaftes Preis/Leistungsverhältnis auf.

Ein Drehstromantrieb ist ferner mit erheblich geringeren Betriebskosten verbunden, weil der E-Motor mit geringeren Energiekosten auskommt und zudem im Bereich erheblich höherer Wirkungsgrade arbeitet, verglichen mit dem Wirkungsgrad sowie den Energiekosten eines Brennkraftmaschinenantriebes. Er arbeitet zudem mit einem besonders ruhigen und gleichförmigen Rundlauf ohne Vibrationen.

Auch ergeben sich mit dem erfindungsgemäß vorgesehenen E-Motor zu keiner Zeit sowie auch bei sehr niedrigen Temperaturen irgendwelche Startschwierigkeiten, somit ist die Schneefräse nach der Erfindung zu jeder Zeit einsatzbereit.

Eine weitere erfindungswesentliche Ausgestaltung der Schneefräse (20) besteht darin, daß diese am Fahrgestell (4) eine Kabelzuführungseinrichtung mit, einem Kabelmast (5) aufweist; über dessen oberes, freies Ende (6) ist das zur Energieeinspeisung des E-Motors (1) vorgesehene Schleppkabel (2) über eine (nicht dargestellte) Schalteinrichtung geführt und mit dem E-Motor (1) verbindbar angeordnet.

Der Mast (5) verhindert mit großer Sicherheit eine Störung des Fräsbetriebes, weil er verhindert, daß das Kabel vor das Fräswerkzeug (9) gelangen, dabei beschädigt werden und zu Kurzschlüssen führen könnte.

Eine Verhinderung dieser nachteiligen Möglichkeit durch den Kabelmast (5) ist deshalb auch von so signifikanter Wichtigkeit, weil ein Kurzschluß in nassem Schnee, eventuell durch Salz zum Elektrolyten angelöst, zu schwersten Unfällen für den Bedienungsmann führen könnte. Der Kabelmast hält das Schleppkabel (2) so weit in die Höhe und damit von der Schneefräse (20) und ihrer Fräseinrichtung (9) ab, daß es zu einem derartigen Unfall oder auch Störung des Betriebes nicht kommen kann.

Mit Vorteil verfügt der Kabelmast (5) über ein zwischen seiner Basis und dem Fahrgestell angeordnetes flexibles Element (7). Er ist durch dieses in der Lage, sich nach unterschiedlichen Richtungen (x, y) aus der vertikalen Position zu neigen bzw. auslenken zu lassen. Damit kann der Kabelmast (5) gefährlos und selbsttätig ausweichen, wenn beispielsweise das Kabel (2) einen zu hohen Zug erfährt, oder wenn die Schneefräse (20) Hindernisse wie Bäume oder Gebäudeteile unterfahren muß.

Eine weitere vorteilhafte Ausgestaltung sieht vor, daß der Kabelmast (5) vorzugsweise aus mehreren Teilen (5a, 5b, 5c) besteht, die zusammenfügbar bzw. zusammensteckbar und/oder längenveränderbar nach Art eines Teleskops ein- oder ausziehbar ausgebildet sind. Damit kann die Höhe des Kabelmastes (5) den jeweiligen örtlichen und/oder betrieblichen Gegebenheiten weitgehend optimal angepaßt werden.

Der Betrieb einer Schneefräse der eingangs genannten Art mit Hilfe einer elektrischen Antriebseinheit (1) im Leistungsbereich von wenigstens 10 bis 15 KW unter Einspeisung dieser Leistung durch ein ensprechend dimensioniertes Schleppkabel (2) wird mit der Erfindung erstmals dadurch möglich gemacht, daß dieses Kabel (2) aus den vorgängig genannten Sicherheitserwägungen über den am Fahrgestell (4) der Schneefräse (20) fest und doch flexibel seitenbeweglich anmontierten Kabelmast (5) zum E-Motor (1) zugeführt wird. Das Kabel (2) ist dabei zweckmäßig mit einem biegsamen Schuh (17) über das obere, freie Ende (6) an ein (nicht dargestelltes) Schaltaggregat und über dieses an den Motor (1) angeschlossen.

Diese Schalteinrichtung verfügt auch über vorschriftsmäßig ausgelegte Sicherungen gegen längerfristige Überlastungen des Gerätes bzw. über Kurzschlußauslöser etc. Die Bedienungssicherheit wird dadurch noch weiter erhöht, daß die Schalteinrichtung über ein Betätigungsorgan (18) mit einem Auslösehebel (19) am Führungsgestänge (12) in Verbindung steht.

Das Zusammenwirken dieser Teile ist so ausgelegt, daß der Bedienende durch Niederdrücken des Auslösehebels (19) den Stromkreis schließt und damit den E-Motor (1) in Betrieb setzt. Sobald er jedoch den Auslösehebel losläßt, wird der Stromkreis selbsttätig unterbrochen und der Motor stromlos gemacht und dadurch zum Stillstand gebracht. Hierbei wäre es wahlweise auch möglich, zum Stillsetzen der Schneefräse (20) zusätzlich über das Schaltaggregat eine auf den Motor (1) oder das Fahrwerk (4) oder die Fräseinrichtung (9) einwirkende Bremse zu aktivieren und damit den Stillstand des Gerätes zu beschleunigen.

Aus der zeichnerischen Darstellung, worin zum Vergleich einerseits die zum Antrieb der Schneefräse (20) bisher beim Stande der Technik allgemein übliche Brennkraftmaschine (10) und andererseits mit gleichem Maßstab ein E-Motor der gleichen Leistungsstufe mit der Ziffer (1) eingezeichnet ist, geht sehr eindrücklich hervor, daß dessen Bauvolumen weniger als die Hälfte des Bauvolumens der Brennkraftmaschine ausmacht.

Ähnlich vorteilhaft ist auch die Gewichts- und Preisrelation. Mithin erfüllt die Erfindung in optimaler Weise die eingangs gestellte Aufgabe.

### Liste der Bezugszeichen

- 1.: Elektromotor
- 2.: Schleppkabel
- 3.: Stromleiter
- 4.: Fahrgestell
- 5.: Kabelmast
- 6.: freies Ende d. Kabelmastes
- 7.: flexibles Element
- 8.: Traktionsrad
- 9.: Fräseinrichtung
- 10.: Antriebsaggregat
- 11.: Schneefontaine
- 12.: Führungsgestänge, Lenker
- 13.: Schneeschicht
- 14.: Gehsteig
- 15.: Auswurfschacht
- 16.: Brennkraftmaschine
- 17.: blegsamer Schuh
- 18.: Betätigungsorgan
- 19.: Auslösehebel
- 20.: Schneefräse

## Patentansprüche

1. Schneefräse mit einem Fahrgestell, das wenigstens zwei seitliche Traktionsräder (8) aufweist, sowie an der Frontseite eine Fräseinrichtung (9) und zu deren gemeinsamen Antrieb ein mit einem Verzweigungsgetriebe und einem Motor ausgestattetes Triebwerk,
**gekennzeichnet** durch die Merkmale:
a) daß der Motor ein mit zwei Drehzahlbereichen ausgebildeter, polumschaltbarer Elektromotor (1) ist. der zur Energieeinspeisung über eine Schalteinrichtung an ein stromführende Leiter (3) aufweisendes Schleppkabel (2) angeschlossen ist;
b) daß am Fahrgestell (4) der Schneefräse (20) eine Kabelzuführungseinrichtung mit einem teleskopierbar längenveranderlichen Kabelmast (5) angeordnet ist, über dessen oberes, freies Ende (6) das Schleppkabel (2) durch einen biegsamen Schuh (17) geführt ist, und
c) daß der Kabelmast (5) über ein als Spiralfeder ausgebildetes flexibles Element (7) nach unterschiedlichen Richtungen hin aus der Vertikalen zur Seite neigbar mit dem Fahrgestell (4) verbunden ist.

2. Schneefräse nach Anspruch 1. dadurch gekennzeichnet, daß die Schalteinrichtung des E-Motor (1) über ein Betätigungsorgan (18) mit einem Auslösehebel (19) am Führungsgestänge (12) in Wirkungsverbindung steht, wobei die Anordnung so getroffen ist, daß beim Loslassen des Hebels (19) der E-Motor (1) stromlos gemacht wird.

## Claims

1. A rotary snow plough with a chassis having at least two side traction wheels (8) together with a rotary screw-blade fitment (9) at the front driven jointly by a power unit consisting of a switch gear and a motor.
Principal distinguishing features : -
a) The motor is a two speed-range pole-switch electric motor (1) connected to a trailing cable (2) carrying the electric lead (3) for the power supply via an on-off switch gear.
b) A cable carrying device on the chassis (4) of the rotary snow plough (20) connecting the cable to a telescopically extendable cable mast (5) over whose top free end (6) the cable (2) is fed through a flexible shoe (17).
c) The connection to the chassis provided by the cable mast has a flexible element in the form of a spiral spring enabling it to bend out of the vertical in any sideways direction whatever.

2. The rotary snow plough in Section 1 of this claim has the distinguishing feature that the on-off switch of the electric motor (1) is connected to an operating lever (19) on the handle-bar (12) by means of a connecting lead (18) which is so arranged that letting the lever (19) go cuts the power off from the motor.

## Revendications

1. Fraiseuse à neige avec un châssis, qui présente au moins deux roues de traction latérales (18), de même qu'un système de fraise à la partie frontale, les deux entraînes par un mécanisme moteur formé par un moteur d'entraînement et un moteur de commande, caractérisé par le fait que:
a) le moteur est un moteur électrique à deux vitesses avec interversion du sens de rotation qui pour être alimenté en énergie est relié à un câble électrique par un interrupteur.
b) au châssis (4) de la fraiseuse à neige (20) se trouve la potence téléscopique variable dans la longueur (5) qui sert à guider le câble et au bout superieur de laquelle (6) le câble est mené par une patte flexible et.
c) la potence (5) peut être inclinée de la verticale sur le côté dans toutes sortes de direction et est reliée au châssis (4) par un ressort spirale comme élément flexible (7).

2. Fraiseuse à neige d'après la demande 1 caractérisée par le fait que l'interrupteur du moteur électrique (1) fonctionne grâce à une tringle de commande (18) avec un levier de manoeuvre (19) au guidon, la conception étant de telle sorte que le moteur (1) electrique ne reçoit plus de courant quand on lâche le levier de manoeuvre (19).
